# EUROPÄISCHE PATENTSCHRIFT

(11) **EP 0 357 821 B1**
(45) Veröffentlichungstag und Bekanntmachung des Hinweises auf die Patenterteilung: **06.11.1991**
(21) Anmeldenummer: 88114642.7
(22) Anmeldetag: 08.09.1988
(51) Int. Cl.: B26B 21/22

(54) **Rasierapparat**
Razor
Rasoir

(43) Veröffentlichungstag der Anmeldung: 14.03.1990
(73) Patentinhaber: Wilkinson Sword Gesellschaft mit beschränkter Haftung, D-42659 Solingen (DE)
(72) Erfinder: Althaus, Wolfgang, D-5600 Wuppertal 12 (DE); Schwarz, Michael, D-4690 Herne 1 (DE)
(74) Vertreter: Stenger, Watzke & Ring Patentanwälte

(56) Entgegenhaltungen:
- EP-A- 0 020 816
- EP-A- 0 077 183
- FR-A- 2 457 155
- GB-A- 1 565 415
- US-A- 2 386 536
- US-A- 3 975 820
- US-A- 4 514 904

## Beschreibung

Die Erfindung betrifft einen Rasierapparat bestehend aus einer Resierklingeneinheit, bei der eine Rasierklinge unlösbar in einem Kunststoffgehäuse eingebettet ist, sowie aus einem Handgriff, an dessen vorderem Ende die Rasierklingeneinheit mittels einer öffen- und schließbaren Gabelhalterung ausgehend von einer federbelasteten Nullage um eine zur Schneidkante der Rasierklinge parallele, unterhalb der Ebene der Rasierklinge angeordnete sowie im Bereich der Schneidkante der Rasierklinge sich erstreckende Schwenkachse verschwenkbar gelagert ist.

Aus der US-A-4514904 ist ein Rasierapparat dieser Art bekannt, an dessen Handgriff am vorderen Ende mittels einer öffen- und schließbaren Gabelhalterung eine Rasierklingeneinheit ausgehend von einer federbelasteten Nullage um eine zu den Schneidkanten der Rasierklingen parallele Schwenkachse verschwenkbar gelagert ist. Die durch die Gabelhalterung definierte Schwenkachse verläuft dabei unterhalb der Schneidkante der vorderen, unteren Rasierklinge der Doppelrasierklinge. Dadurch entsteht während der Rasur ein Drehmoment, welches die Klingen im Uhrzeigersinn zu drehen versucht. Diese Art der Auslenkung kann zu einem indifferenten Gleichgewicht führen, da die während der Rasur auftretenden Kräfte von verschiedenen Faktoren abhängig sind, beispielsweise von der individuellen Führung des Rasierapparates, der Gesichtszone, in der rasiert wird, der individuellen Bartstärke, der individuellen Beschaffenheit der Haut, dem verwendeten Rasierhilfsmittel (Seife, Schaum etc.) sowie der Reinigung der Klinge unter Wasser während der Rasur.

Aus der EP-A-0020816 ist ein Rasierapparat bekannt, an dessen vorderem Handgriffende ebenfalls eine Rasierklingeneinheit verschwenkbar gelagert ist. Hier verläuft die Schwenkachse etwa in der Mitte unterhalb der Rasierklingen parallel zu deren Schneidkanten. Auch hier entsteht während der Rasur ein Drehmoment, dessen dadurch bewirkte Auslenkung zu einem indifferenten Gleichgewicht führen kann.

Ausgehend von einem Rasierapparat der eingangs angegebenen Art liegt der Erfindung die **Aufgabe** zugrunde, den bekannten Rasierapparat derart weiterzuentwickeln, daß die Schwenklagerung der Rasierklingeneinheit an der Gabelhalterung des Handgriffes verbessert ist.

Als technische **Lösung** wird mit der Erfindung vorgeschlagen, daß die Schwenkachse vor der Schneidkante der Rasierklinge verläuft.

Ein nach dieser technischen Lehre ausgebildeter Rasierapparat mit einer vor der Schneidkante der Rasierklinge verlaufenden Schwenkachse weist eine optimale Schwenklagerung der Rasierklingeneinheit an der Gabelhalterung des Handgriffs auf, so daß sich während des Rasiervorganges die Rasierklingeneinheit exakt der Gesichtskontur anpaßt. Das während des Rasiervorganges auftretende Drehmoment ist minimal, so daß die aus dem Drehmoment resultierenden Verschwenkbewegungen während des Rasiervorganges relativ gering sind. Dabei erfolgt die Krafteinleitung fast auf der Berührungslinie dar Rasierklinge mit der Haut, so daß somit innerhalb technisch unvermeidbarer Grenzen ein unerwünschte Auslenkungen verursachendes Drehmoment entfällt. Man erhält insgesamt ein stabiles System.

Bei einem Rasierapparat mit einer Doppelrasierklinge erstreckt sich die Schwenkachse der Gabelhalterung vorzugsweise im Bereich der Schneidkante der unteren, vorderen Rasierklinge.

In einer Weiterbildung des erfindungsgemäßen Rasierapparates ist die Schwenkachse unterhalb einer vorderen Führungsleiste angeordnet.

In einer Weiterbildung ist die Rasierklingeneinheit im Bereich der Seitenwände des Kunststoffgehäuses an der Gabelhalterung gelagert. Auf diese Weise ergibt sich eine weit außen liegende Lagerung, was zu einer sicheren Führung führt.

Die Gabelhalterung ist vorzugsweise als eine im Handgriff gelagerte Feder, insbesondere Drahtfeder, ausgebildet, die einen Betätigungsbereich für die Finger des Benutzers zum Ausrasten der Feder aus der Rasierklingeneinheit aufweist. Dies stellt eine technisch sehr einfach Möglichkeit zum Verrasten des Handgriffes mit der Rasierklingeneinheit dar, wobei insbesondere dadurch eine einfache Einhandbedienung durch den Benutzer ermöglicht wird.

In einer bevorzugten Ausführungsform dieser Feder für die Gabelhalterung weist diese ein U-förmiges Grundelement auf, dessen vordere Schenkelenden in der Ebene des Grundfederelements liegende sowie nach außen abstehende Gabelarme aufweisen, die mit ihren vorderen Enden in entsprechenden Aussparungen in der Rasierklingeneinheit eingerastet sind und die Lagerstellen definieren. Das U-förmige Grundfederelement ermöglicht dabei ein einfaches Ausrasten der Gabelhalterung auf der Rasierklingeneinheit, indem die Schenkel dieses Grundfederelements zusammengedrückt werden, so daß die vorderen Enden der Gabelarme nach innen schwenken. Die vorderen Enden der Gabelarme sind dabei vorzugsweise jeweils S-förmig in der Ebene der Feder gebogen und bilden Lagerzapfen. Durch diese Biegung läßt sich die Gabelhalterung des Handgriffes auf einfache Weise ins Innere der Rasierklingeneinheit einführen, so daß auf technisch sehr einfache Weise die Lagerstellen in unmittelbare Nähe zu der vordersten Schneidkante gebracht werden können.

In einer bevorzugten Weiterbildung weist die Rasierklingeneinheit einen mit der Gabelhalterung korrespondierenden Anschlag für die Nullage auf, gegen den die Nullagenfeder die Rasierklingeneinheit drückt und wobei die Rasierklingeneinheit ausgehend von dieser Nullage nur in eine Richtung, vorzugsweise nach hinten verschwenkbar ist. Als sogenannte Nullagenfeder kann eine U-förmige Feder, eine Blattfeder, eine Schenkelfeder oder dgl. aus Kunststoff oder Metall vorgesehen sein. Vorzugsweise ist die Nullagenfeder am hinteren, oberen Ende des Handgriffs angeordnet und ist an der hinteren Unterseite der Rasierklingeneinheit abgestützt. Auf jeden Fall drückt diese Nullagenfeder die Rasierklingeneinheit in die Nullagenstellung, aus der die Rasierklingeneinheit nur in eine Richtung verschwenkt werden kann. Der Schwenkbereich der Rasierklingeneinheit beträgt dabei vorzugsweise 15° bis 30°. Zusammen mit der nahen Anordnung der Schwenkachse an der Schneidkante der Rasierklinge ergibt dies eine optimale Ausbildung des Rasierapparates hinsichtlich seiner Rasiereigenschaften, da durch die Einseitigkeit der Schwenkbewegung ein gleichbleibender optimaler Anpreßdruck sichergestellt werden kann, der nicht abhängig ist von einer Mittellage.

Ein Ausführungsbeispiel eines Rasierapparates mit einem Rasierapparatekopf in Form einer Rasierklingeneinheit ist in den Zeichnungen dargestellt. In den Zeichnungen zeigen:

- Fig. 1: eine perspektivische Ansicht einer Rasierklingeneinheit vor dem Einsetzen der Doppelrasierklinge von oben in das Kunststoffgehäusse;
- Fig. 2: die Rasierklingeneinheit aus Fig. 1 nach dem Einsetzen der Doppelrasierklinge und nach Umwickeln mit Draht sowie vor dem Aufschieben einer U-förmigen Kappe von hinten auf das Kunststoffgehäuse;
- Fig. 3: die fertige Rasierklingeneinheit im fertigen Zustand, wobei eine Gabelhalterung eines Handgriffes zur Bildung eines Rasierapparates angedeutet ist;
- Fig. 4: eine perspektivische Ansicht der Gabelfeder für die Halterung der Rasierklingeneinheit am vorderen Ende des Handgriffes sowie einer Nullagenfeder in Form einer Blattfeder;
- Fig. 5: die Federn aus Fig. 4 nach dem Einbau im Handgriff des Rasierapparates;
- Fig. 6: eine schematische Schnittdarstellung durch den Kopfbereich des Rasierapparates.

In den Fig. 1 bis 3 sind die verschiedenen Phasen des Zusammenbaus einer Rasierklingeneinheit 1 dargestellt, während Fig. 6 in einer schematischen Schnittdarstellung einen kompletten Rasierapparat 2 zeigt, bei dem die Rasierklingeneinheit 1 aus den Fig. 1 bis 3 am vorderen Ende eines Handgriffes 3 befestigt ist. Dieser Handgriff 3 bzw. Teile davon sind in den Fig. 4 und 5 dargestellt.

Die Rasierklingeneinheit 1 besteht aus einem einstückigen Kunststoffgehäuse 4. Dieses weist eine vordere Führungsleiste 5, zwei Seitenwände 6 sowie im Innern eine Klingenplattform 7 auf.

In dieses Kunststoffgehäuse 4 der Rasierklingeneinheit 1 wird eine Doppelrasierklinge bestehend aus den beiden Rasierklingen 8, 8′ von oben durch eine im Kunststoffgehäuse 4 ausgebildete Öffnung 9 eingesetzt. Zu diesem Zweck sind die beiden Rasierklingen 8, 8′ an einem flachen, länglichen, quaderförmigen Abstandhalter 10 derart unlösbar befestigt, daß der Abstandhalter 10 sandwichartig zwischen den beiden Rasierklingen 8, 8′ festgelegt ist. Die Rasierklingen 8, 8′ sowie der Abstandhalter 10 bilden somit eine sogenannte Rasierklingen/Abstandhalter-Einheit 11. Dabei ist der Abstandhalter 10 etwas länger als die beiden Rasierklingen 8, 8′, so daß der Abstandhalter 10 etwas über die Enden der Rasierklingen 8, 8′ übersteht. Korrespondierend zu diesen Überständen weist die Klingenplattform 7 der Rasierklingeneinheit 1 beidseitig im Bereich der Seitenwände 6 jeweils eine Ausnehmung 12 auf.

Wie in Fig. 1 angedeutet ist, wird die Rasierklingen/Abstandhalter-Einheit 11 von oben in Richtung des Pfeiles P in das Kunststoffgehäuse 4 auf die Klingenplattform 7 aufgesetzt. Anschließend wird, wie in Fig. 2 zu erkennen ist, das Kunststoffgehäuse 4 zusammen mit der eingesetzten Rasierklingen/Abstandhalter-Einheit 11 mit Draht 13 umwickelt.

Da bislang die Rasierklingen/Abstandhalter-Einheit 11 nur lose in die Öffnung 9 des Kunststoffgehäuses 4 eingesetzt ist und lediglich durch den Draht 13 gehalten wird, muß eine spezielle Fixierung der Rasierklingen/Abstandhalter-Einheit 11 innerhalb des Kunststoffgehäuses 4 vorgesehen werden. Zu diesem Zweck dient eine Kappe 14 mit einem im wesentlichen U-förmigen Querschnittsprofil. Die über die gesamte Länge des Kunststoffgehäuses 4 sich erstreckende Kappe 14 weist an der Oberseite eine Rasteinrichtung 15 auf. Diese besteht aus endseitigen nach vorne sich erstreckenden Rastarmen 16, die an ihren vorderen Enden jeweils eine Rastnase 17 aufweisen. Korrespondierend zu diesen Rastnasen 17 weist das Kunststoffgehäuse 4 jeweils eine Rastaufnehmung 18 auf.

Wie in Fig. 2 zu erkennen ist, wird die Kappe 14 in Richtung des Pfeiles P′ von hinten auf das Kunststoffgehäuse 4 derart aufgeschoben, daß die Rastnasen 17 der Kappe 14 in den Rastausnehmungen 18 im Kunststoffgehäuse 4 einrasten. Dieser fertige Montagezustand der Rasierklingeneinheit 1 ist in Fig. 3 dargestellt. Indem die Oberseite der Kappe 14 auf der Rasierklingen/Abstandhalter-Einheit 11 aufliegt, ist diese fest auf der Klingenplattform 7 des Kunststoffgehäuses 4 fixiert.

Zur Bildung eines Rasierapparates 2 ist zu der Rasierklingeneinheit 1 ein Handgriff 3 vorgesehen. Dieser weist an seinem vorderen Ende eine spezielle Gabelhalterung 19 auf, mittels der der Handgriff 3 in der Rasierklingeneinheit 1 eingerastet werden kann.

Diese Gabelhalterung 19 besteht aus einer Feder 20 in Form einer Drahtfeder. Diese ist in Fig. 4 für sich alleine ohne den Handgriff 3 dargestellt. Diese Feder 20 besteht zunächst aus einem U-förmigen Grundfederelement 21, dessen vordere Schenkelenden senkrecht nach außen gebogen sind und Gabelarme 22 bilden. Die vorderen Enden der Gabelarme 22 sind dabei S-förmig gebogen und bilden Lagerzapfen 23.

In Fig. 5 ist gezeigt, wie die Feder 20 der Gabelhalterung 19 im Vorderbereich des Handgriffs 3 angeordnet ist. Die Basis des U-förmigen Grundfederelements 21 ist dabei innerhalb des Handgriffes 3 derart fixiert, daß sich die Schenkel nach vorne hin erstecken. Die Gabelarme 22 kommen dabei in einem T-förmige Fortsatz 24 des Handgriffs 3 zu liegen. Wie in Fig. 5 zu erkennen ist, liegen die Schenkel des Grundfederelements 21 im vorderen Bereich frei. Dadurch werden Betätigungsbereiche B gebildet, so daß durch Zusammendrücken der Schenkel des Grundfederelements 21 die Lagerzapfen 23 der Feder 20 nach innen aufeinander zu verschwenkt werden können. Dies ist durch die Pfeile P˝ angedeutet. Nach Loslassen kehren die Lagerzapfen 23 wieder in ihre Ausgangsstellung zurück.

Weiterhin ist in den Fig. 4 und 5 eine sogenannte Nullagenfeder 25 erkennbar. Diese ist in dem dargestellten Ausführungsbeispiel als Blattfeder aus Kunststoff oder Metall ausgebildet und mit ihrem unteren Ende im Handgriff 3 gelagert. Statt der Ausbildung als Blattfeder kann sie auch als U-Feder, als Schenkelfeder etc. ausgebildet sein. Die technische Bedeutung der Nullagenfeder 25 wird später anhand Fig. 6 erläutert.

Zur Befestigung des Handgriffs 3 an der Rasierklingeneinheit 1 werden zunächst die Lagerzapfen 23 in der beschriebenen Weise nach innen verschwenkt. Dadurch kann die Gabelhalterung 19 in die Rasierklingeneinheit 1 eingeführt werden, wie dies insbesondere in den Fig. 3 und 6 erkennbar ist. Die Rasierklingeneinheit 1 ist dabei im Bereich ihrer Seitenwände 6 jeweils mit einer Aussparung 26 ausgestattet, in die die Lagerzapfen 23 der Gabelhalterung 19 nach Loslassen der Feder 20 einrasten. Wie insbesondere in Fig. 6 erkennbar ist, liegt die durch die Lagerzapfen 23 definierte Schwenkachse S im Bereich der Schneidkante 27 der vorderen Rasierklinge 8, d.h. die Schwenkachse S verläuft vor dieser Schneidkante 27 parallel zu ihr sowie etwas versetzt unterhalb der Ebene dieser vorderen Rasierklinge 8. Wie in Fig. 6 darüber hinaus erkennbar ist, drückt die Nullagenfeder 25 die Rasierklingeneinheit 1 nach vorne gegen einen Anschlag 28 innerhalb des Kunststoffgehäuses 4. Während des Rasiervorganges ist somit die Rasierklingeneinheit 1 nur nach hinten entgegen der Kraft der Nullagenfeder 25 verschwenkbar, wobei der Schwenkbereich zwischen 15° und 30° beträgt.

### Bezugszeichenliste

- 1: Rasierklingeneiheit
- 2: Rasierapparat
- 3: Handgriff
- 4: Kunststoffgehäuse
- 5: Führungsleiste
- 6: Seitenwand
- 7: Klingenplattform
- 8: Rasierklinge
- 8′: Rasierklinge
- 9: Öffnung
- 10: Abstandhalter
- 11: Rasierklingen/Absandhalter-Einheit
- 12: Ausnehmung
- 13: Draht
- 14: Kappe
- 15: Rasteinrichtung
- 16: Rastarm
- 17: Rastnase
- 18: Rastausnehmung
- 19: Gabelhalterung
- 20: Feder
- 21: Grundfederelement
- 22: Gabelarm
- 23: Lagerzapfen
- 24: Fortsatz
- 25: Nullagenfeder
- 26: Aussparung
- 27: Schneidkante
- 28: Anschlag
- P: Pfeil
- P′: Pfeil
- P˝: Pfeil
- B: Betätigungsbereich
- S: Schwenkachse

## Patentansprüche

1. Rasierapparat (2) bestehend aus einer Rasierklingeneinheit (1), bei der eine Rasierklinge (8, 8′) unlösbar in einem Kunststoffgehäuse (4) eingebettet ist, sowie aus einem Handgriff (3), an dessen vorderem Ende die Rasierklingeneinheit (1) mittels einer öffen- und schließbaren Gabelhalterung (19) ausgehend von einer federbelasteten Nullage um eine zur Schneidkante (27) der Rasierklinge (8, 8′) parallele, unterhalb der Ebene der Rasierklinge (8, 8′) angeordnete sowie im Bereich der Schneidkante (27) der Rasierklinge (8, 8′) sich erstreckende Schwenkachse (S) verschwenkbar gelagert ist, **dadurch** **gekennzeichnet**, daß die Schwenkachse (S) vor der Schneidkante (27) der Rasierklinge (8, 8′) verläuft.

2. Rasierapparat nach Anspruch 1 mit einer Doppelrasierklinge (8, 8′), dadurch gekennzeichnet, daß sich die Schwenkachse (S) der Gabelhalterung (19) im Bereich der Schneidkante (27) der unteren, vorderen Rasierklinge (8) erstreckt.

3. Rasierapparat nach Anspruch 1 oder 2, dadurch gekennzeichnet, daß die Schwenkachse (S) unterhalb einer vorderen Führungsleiste (5) angeordnet ist.

4. Rasierapparat nach einem der Ansprüche 1 bis 3, dadurch gekennzeichnet, daß die Rasierklingeneinheit (1) im Bereich der Seitenwände (6) dem Kunststoffgehäuses (4) an der Gabelhalterung (19) gelagert ist.

5. Rasierapparat nach einem der Ansprüche 1 bis 4, dadurch gekennzeichnet, daß die Gabelhalterung (19) als eine im Handgriff (3) gelagerte Feder (20), insbesondere Drahtfeder, ausgebildet ist, die einen Betätigungsbereich (B) für die Finger des Benutzers zum Ausrasten der Feder (20) aus der Rasierklingeneinheit (1) aufweist.

6. Rasierapparat nach Anspruch 5, dadurch gekennzeichnet, daß die Feder (20) ein U-förmiges Grundfederelement (21) aufweist, dessen vordere Schenkelenden in der Ebene des Grundfederelements (21) liegende sowie nach außen abstehende Gabelarme (22) aufweisen, die mit ihren vorderen Enden in entsprechenden Aussparungen (26) in der Rasierklingeneinheit (1) eingerastet sind und die Lagerstellen definieren.

7. Rasierapparat nach Anspruch 6, dadurch gekennzeichnet, daß die vorderen Enden der Gabelarme (22) jeweils S-förmig in der Ebene der Feder (20) gebogen sind und Lagerzapfen (23) bilden.

8. Rasierapparat nach einem der Ansprüche 1 bis 7, dadurch gekennzeichnet, daß die Rasierklingeneinheit (1) einen mit der Gabelhalterung (19) korrespondierenden Anschlag (28) für die Nullage aufweist, gegen den die Nullagenfeder (25) die Rasierklingeneinheit (1) drückt und wobei die Rasierklingeneinheit (1) ausgehend von dieser Nullage nur in eine Richtung, vorzugsweise nach hinten verschwenkbar ist.

9. Rasierapparat nach Anspruch 8, dadurch gekennzeichnet, daß die Nullagenfeder (25) eine U-förmige feder, eine Blattfeder, eine Schenkelfeder oder dgl. aus Kunststoff oder Metall ist.

10. Rasierapparat nach Anspruch 8 oder 9, dadurch gekennzeichnet, daß die Nullagenfeder (25) am hinteren, oberen Ende des Handgriffs (3) angeordnet und an der hinteren Unterseite der Rasierklingeneinheit (1) abgestützt ist.

11. Rasierapparat nach einem der Ansprüche 8 bis 10, dadurch gekennzeichnet, daß der Schwenkbereich der Rasierklingeneinheit 15° bis 30° beträgt.

## Claims

1. A razor (2) consisting of a razor blade unit (1) in which a razor blade (8, 8′) is non-releasably embedded in a plastic housing (4), and of a handle (3) at whose front end the razor blade unit (1) is mounted for pivoting, by means of an openable and closable fork mounting (19), starting from a spring-biased zero position about a pivot axis (S) parallel to the cutting edge (27) of the razor blade (8, 8′), such axis (S) being disposed beneath the plane of the razor blade (8, 8′) and extending in the region of the cutting edge (27) of the razor blade (8, 8′), characterised in that the pivot axis (S) extends in front of the cutting edge (27) of the razor blade (8, 8′).

2. A razor according to claim 1, with a double razor blade (8, 8′), characterised in that the pivot axis (S) of the fork mounting (19) extends in the region of the cutting edge (27) of the bottom front razor blade (8).

3. A razor according to claim 1 or 2, characterised in that the pivot axis (S) is disposed beneath a front guide strip (5).

4. A razor according to any one of claims 1 to 3, characterised in that the razor blade unit (1) is mounted in the region of the side walls (6) of the plastic housing (4) on the fork mounting (19).

5. A razor according to any one of claims 1 to 4, characterised in that the fork mounting (19) is constructed as a spring (20), more particularly a wire spring, mounted in the handle (3) and having an actuating zone (8) for the user's fingers to disengage the spring (20) from the razor blade unit (1).

6. A razor according to claim 5, characterised in that the spring (20) comprises a U-shaped basic spring element (21), the front ends of whose limbs have fork arms (22) situated in the plane of the basic spring element (21) and projecting outwardly, the front ends of said fork arms being engaged in corresponding recesses (26) in the razor blade unit (1) and defining the bearing locations.

7. A razor according to claim 6, characterised in that the front ends of the fork arms (22) are each bent in the form of an S in the plane of the spring (20) and form journals (23).

8. A razor according to any one of claims 1 to 7, characterised in that the razor blade unit (1) has a stop (28) registering with the fork mounting (19) for the zero position, against which the zero-position spring (25) presses the razor blade unit (1), the latter being pivotable from this zero position only in one direction, preferably the rearward direction.

9. A razor according to claim 8, characterised in that the zero-position spring (25) is a U-shaped spring, a leaf spring, a hairpin spring or the like made of plastic or metal.

10. A razor according to claim 8 or 9, characterised in that the zero-position spring (25) is disposed at the rear top end of the handle (3) and is supported against the rear underside of the razor blade unit (1).

11. A razor according to any one of claims 8 to 10, characterised in that the pivoting range of the razor blade unit is from 15° to 30°.

## Revendications

1. Rasoir (2) composé d'une unité de lames de rasoir (1) dans laquelle une lame de rasoir (8, 8′) est encastrée de manière inamovible dans un corps en matière plastique (4), ainsi que d'un manche (3) à l'extrémité avant duquel l'unité de lames de rasoir (1) est montée, au moyen d'un support à fourche (19) pouvant être ouvert ou fermé, de manière à pouvoir pivoter à partir d'une position zéro maintenue par sollicitation élastique de ressort, autour d'un axe de pivotement (S) parallèle à l'arête de coupe (27) de la lame de rasoir (8, 8′), disposé en-dessous du plan de la lame de rasoir (8, 8′) et s'étendant à proximité de l'arête de coupe (27) de la lame de rasoir (8, 8′), caractérisé en ce que l'axe de pivotement (S) s'étend à l'avant de l'arête de coupe (27) de la lame de rasoir (8, 8′).

2. Rasoir selon la revendication 1, comportant une lame de rasoir double (8, 8′), caractérisé en ce que l'axe de pivotement (S) du support à fourche (19) s'étend à proximité de l'arête de coupe (27) de la lame de rasoir (8) inférieure, située à l'avant.

3. Rasoir selon la revendication 1 ou 2, caractérisé en ce que l'axe de pivotement (S) est disposé en-dessous d'une barre de guidage (5) avant.

4. Rasoir selon l'une des revendications 1 à 3, caractérisé en ce que l'unité de lames de rasoir (1) est montée sur le support à fourche (19) à proximité de parois latérales (6) du corps (4) en matière plastique.

5. Rasoir selon l'une des revendications 1 à 4, caractérisé en ce que le support à fourche (19) est réalisé sous la forme d'un ressort (20), notamment un ressort en fil, monté dans le manche (3), et présentant une zone d'actionnement (B) pour les doigts de l'utilisateur, en vue du dégagement du ressort (20) hors de l'unité de lames de rasoir (1).

6. Rasoir selon la revendication 5, caractérisé en ce que le ressort (20) comporte un élément à ressort de base (21) en forme de "U", dont les extrémités avant des branches présentent des bras de fourche (22) situés dans le plan de l'élément de ressort de base (21) et en saillie vers l'extérieur, qui avec leurs extrémités avant sont encliquetés dans des encoches (26) correspondantes, sur l'unité de lames de rasoir (1) en définissant les paliers de montage.

7. Rasoir selon la revendication 6, caractérisé en ce que les extrémités avant des bras de fourche (22) sont chacune cintrées en forme de "S", dans le plan du ressort (20), et forment des tourillons de palier (23).

8. Rasoir selon l'une des revendications 1 à 7, caractérisé en ce que l'unité de lames de rasoir (1) comporte, pour la position zéro, une butée (28) coopérant avec le support à fourche (19) et contre laquelle est appliquée l'unité de lames de rasoir (1) par le ressort de position zéro (25), l'unité de lames de rasoir (1) ne pouvant pivoter, à partir de cette position zéro, que dans une seule direction, de préférence vers l'arrière.

9. Rasoir selon la revendication 8, caractérisé en ce que le ressort de position zéro (25) est un ressort en forme "U", une lame de ressort, un ressort à branches ou similaire, en matière plastique ou en métal.

10. Rasoir selon la revendication 8 ou 9, caractérisé en ce que le ressort de position zéro (25) est disposé à l'extrémité supérieure arrière du manche (3), et s'appuie contre le côté inférieur arrière de l'unité de lames de rasoir (1).

11. Rasoir selon l'une des revendications 8 à 10, caractérisé en ce que la plage de pivotement de l'unité de lames de rasoir vaut 15° à 30°.
